# EUROPÄISCHE PATENTSCHRIFT

(11) **EP 3 981 288 B1**
(45) Veröffentlichungstag und Bekanntmachung des Hinweises auf die Patenterteilung: **01.11.2023**
(21) Anmeldenummer: 21196387.1
(22) Anmeldetag: 13.09.2021
(51) Int. Cl.: A47B 9/04

(54) **HUBSÄULE FÜR EIN MÖBEL**
RAISING COLUMN FOR FURNITURE
COLONNE DE LEVAGE POUR MEUBLE

(30) Priorität: 06.10.2020 EP 20200316
(43) Veröffentlichungstag der Anmeldung: 13.04.2022
(73) Patentinhaber: USM U. Schärer Söhne AG, 3110 Münsingen (CH)
(72) Erfinder: SCHÄRER, Alexander, 3074 Muri b. Bern (CH); DIENES, Thomas, 3006 Bern (CH); ROTH, Bastian, 3604 Thun (CH)
(74) Vertreter: Keller Schneider Patent- und Markenanwälte AG

(56) Entgegenhaltungen:
- US-A1- 2012 227 522
- US-A1- 2018 172 062
- US-B1- 6 289 825

## Beschreibung

### Technisches Gebiet

Die vorliegende Erfindung betrifft eine Hubsäule für ein Möbel, insbesondere für einen Tisch, welche über eine Kompensation der Gewichtskraft des Möbels verfügt. Ferner betrifft die Erfindung ein Möbel, insbesondere einen Tisch mit mindestens einer Hubsäule mit einer Kompensation der Gewichtskraft des Möbels.

### Stand der Technik

Im Stand der Technik sind unterschiedliche Hubsäulen bzw. höhenverstellbare Beine für Möbel, insbesondere für Tische bekannt. Die Verstellung der Länge der Hubsäule bzw. des Beines kann motorisch oder manuell erfolgen. Insbesondere bei der manuellen Verstellung ist es vorteilhaft, wenn die Hubsäule bzw. das höhenverstellbare Bein über Mittel verfügt, mit denen die Gewichtskraft des Möbels, insbesondere die Gewichtskraft einer Tischplatte kompensiert werden können. Die Dokumente US 2018/172062 A1, US 2012/227522 A1 und US 6 289 825 B1 offenbaren den relevanten Stand der Technik.

Die US 7,658,359 offenbart beispielsweise Einrichtungen zur Tischhöhenverstellung. Das Tischbein umfasst ein erstes, äusseres Säulenelement und ein zweites, inneres Säulenelement, eine Gewichtsausgleichseinrichtung, eine Sperreinrichtung und am inneren Säulenelement angeordnete Rollen, welche mit Laufbahnen im äusseren Säulenelement zusammenwirken. Die Gewichtsausgleichseinrichtung umfasst u. a. eine Feder, ein Schneckenrad zum Ausgleich der veränderlichen Federkraft und ein Seil, welches mit dem Schneckenrad zusammenwirkt und an der Innenseite des äusseren Säulenelements befestigt ist. Die Vorspannung einer auf die Lagerung des Seils wirkenden Druckfeder lässt sich mittels einer über einen Knopf betätigbaren Spule einstellen.

### Darstellung der Erfindung

Die Aufgabe der Erfindung ist es, eine dem eingangs genannten technischen Gebiet zugehörende Hubsäule zu schaffen, welche einfach aufgebaut ist und eine Gewichtskraftl<ompensation aufweist.

Die Lösung der Aufgabe ist durch die Merkmale des Anspruchs 1 definiert. Gemäss der Erfindung umfasst die Hubsäule ein erstes Element sowie ein zweites Element. Das zweite Element ist mindestens teilweise in das erste Element eingeführt. Das erste Element verfügt über eine Spindel, welche sich entlang der Längsachse des ersten Elements erstreckt und mindestens teilweise in das zweite Element ragt. Das zweite Element verfügt über ein in diesem drehbar gelagerten Rotor, welcher mindestens einen Wälzkörper aufweist, der in oder auf einem Gewindegang der Spindel läuft. Durch eine Drehung des Rotors relativ zur Spindel erfolgt eine lineare Bewegung des zweiten Elements relativ zum ersten Element. Das zweite Element verfügt ferner über eine Arretierung, welche in einem ersten Zustand die Drehung des Rotors relativ zur Spindel blockiert und in einem zweiten Zustand die Drehung des Rotors relativ zur Spindel freigibt. Zwischen Rotor sowie einem Befestigungselement, welches am zweiten Element befestigt ist, ist mindestens eine Schenkelfeder eingespannt, so dass diese auf den Rotor eine Vorspannkraft ausübt.

Durch die Vorspannkraft der mindestens einen Schenkelfeder kann die Gewichtskraft eines mit der Hubsäule verbundenen Möbels zumindest teilweise kompensiert werden. Die Verwendung mindestens einer Schenkelfeder vereinfacht zudem den Aufbau der Hubsäule. Zudem ist der erfindungsgemässe Aufbau der Hubsäule sehr wartungsarm.

Als Hubsäule wird in der vorliegenden Anmeldung eine Vorrichtung verstanden, welche einerseits auf eine Unterlage, insbesondere auf einen Boden gestellt und andererseits mit einem Möbel verbunden werden kann, wobei die Länge der Vorrichtung zwecks Höheneinstellung des Möbels verändert werden kann.

Die erfindungsgemässe Hubsäule wird insbesondere für einen Tisch verwendet. In diesem Fall wird die Hubsäule vorzugsweise mit einer Tischplatte verbunden. Ein Tisch verfügt vorzugsweise über eine, zwei oder auch vier erfindungsgemässe Hubsäulen.

Das erste und das zweite Element sind als Hohlkörper ausgestaltet, wobei beide Elemente im Querschnitt dieselbe Form aufweisen. Damit das zweite Element in das erste Element eingeführt werden kann, weist dieses im Querschnitt leicht kleinere Dimensionen auf. Vorzugsweise sind die Dimensionen des Querschnitts des ersten und des zweiten Elements derart gewählt, dass bei in das erste Element eingeführtem zweiten Element zwischen den Elementen ein Spalt von einigen Millimetern, jedoch insbesondere ein Spalt von weniger als 1 cm besteht. Das zweite Element ist konzentrisch im ersten Element eingeführt, das heisst, dass die Längsachse des ersten Elements mit der Längsachse des zweiten Elements übereinstimmt.

Das erste und das zweite Element weisen im Querschnitt vorzugsweise eine runde, rechteckige oder polygonale Form auf. Das erste sowie das zweite Element sind vorzugsweise aus einem Metall oder aus einer Metalllegierung gebildet, insbesondere aus rostfreiem Stahl oder aus Aluminium. Die beiden Elemente sind vorzugsweise länglich ausgestaltet, das heisst, dass deren Länge erheblich grösser ist als deren Querschnitt. Vorzugsweise weisen das erste sowie das zweite Element jeweils eine Länge von mindestens 35 cm, insbesondere von mindestens 45 cm. Deren maximale Dimension im Querschnitt beträgt vorzugsweise 3 cm, weiter bevorzugt 5 cm.

Das erste Element verfügt an einem ersten Ende vorzugsweise über eine geschlossene Fläche, mit welcher das erste Element auf eine Unterlage, insbesondere auf einen Boden gestellt werden kann. Am dem ersten Ende gegenüberliegenden zweiten Ende ist das erste Element offen, so dass in dieses zweite Ende des ersten Elements ein erstes Ende des zweiten Elements eingeführt werden kann. Am dem ersten Ende gegenüberliegendem zweiten Ende des zweiten Elements verfügt dieses vorzugsweise über Mittel zum Befestigen des zweiten Elements mit einem Möbel. Diese Mittel sind vorzugsweise als Löcher oder Langlöcher für Schrauben oder Bolzen ausgestaltet.

Durch das Hinein- bzw. Hinausbewegen des zweiten Elements in das bzw. aus dem ersten Element kann eine Längenverstellung der Hubsäule erzielt werden. Durch diese Längenverstellung lässt sich die Höhe eines mit der Hubsäule verbundenen Möbels einstellen. Je nach Längeneinstellung der Hubsäule wird somit das zweite Element über einen längeren oder kürzeren Abschnitt seiner Länge in das erste Element eingeführt sein.

Die Spindel ist vorzugsweise mittig im ersten Element angeordnet und erstreckt sich vom ersten Ende zum zweiten Ende des ersten Elements hin. Die Spindel erstreckt sich somit entlang der Längsachse des ersten Elements. Die Spindel kann sich entlang der gesamten Länge des ersten Elements, das heisst von dessen erstem Ende zum zweiten Ende erstrecken. Bevorzugt erstreckt sich die Spindel jedoch nur über einen Teil der Länge des ersten Elements.

Die Spindel verfügt vorzugsweise über ein Steilgewinde. Unter dem Begriff "Steilgewinde" wird in der folgenden Anmeldung ein Gewinde mit einer Steigung (Ganghöhe) von mindestens 10 mm, vorzugsweise von mindestens 20 mm verstanden. Vorzugsweise verfügt die Spindel über einen Gewindegang. Alternativ kann die Spindel jedoch auch über mehr als einen Gewindegang verfügen, insbesondere über zwei Gewindegänge.

Der Rotor ist vorzugsweise über ein Wälzlager drehbar im zweiten Element gelagert, so dass sich der Rotor relativ zum zweiten Element drehen kann. Der Rotor ist derart ausgerichtet, dass sich dieser um die Längsachse des zweiten Elements drehen kann. Der mindestens eine Wälzkörper des Rotors ist vorzugsweise in einem Winkel angeordnet, der dem Steigungswinkel der Spindel entspricht. Vorzugsweise verfügt der Rotor über mehr als einen Wälzkörper, insbesondere über drei Wälzkörper, welche in Umfangsrichtung des Rotors jeweils in einem Winkel von 120° zueinander angeordnet sind.

Durch eine Drehung des Rotors wird dieser - da der mindestens eine Wälzkörper im oder auf dem Gewindegang der Spindel läuft - relativ zur Spindel linear verschoben werden. Da der Rotor am zweiten Element drehbar gelagert ist, führt ein Verschieben des Rotors relativ zur Spindel auch zu einem linearen Verschieben des zweiten Elements relativ zum ersten Element.

Wenn die Arretierung die Drehung des Rotors blockiert, kann eine unbeabsichtigte Längenverstellung der Hubsäule verhindert werden. Wenn die Hubsäule an einem Möbel befestigt ist, verbleibt die Arretierung im ersten Zustand und wird nur dann in den zweiten Zustand versetzt, wenn das Möbel in der Höhe verstellt werden soll. Für das Umschalten zwischen dem ersten Zustand und dem zweiten Zustand (und zurück) verfügt die Arretierung vorzugsweise über ein Betätigungselement, insbesondere über einen Hebel oder eine Taste, welche durch eine Person betätigt werden kann.

Die Längenverstellung der erfindungsgemässen Hubsäule erfolgt vorzugsweise manuell. Das heisst, dass eine Person durch Ziehen oder Drücken des zweiten Elements aus dem oder in das erste Element eine Längenverstellung erzielt. Sofern ein Möbel mit der Hubsäule verbunden ist, kann durch Hochziehen oder Runterdrücken des Möbel eine Längenverstellung der Hubsäule und letztendlich eine Höhenverstellung des Möbels erfolgen. Im ersten Zustand blockiert die Arretierung die Drehung des Rotors und dadurch auch die Längenverstellung der Hubsäule bzw. die Höhenverstellung eines mit der Hubsäule verbundenen Möbels.

Alternativ kann der Rotor jedoch mit einem elektrischen oder elektromechanischen Antrieb in Drehung versetzt werden, womit eine automatische Längenverstellung der Hubsäule bzw. eine automatische Höhenverstellung eines mit der Hubsäule verbundenen Möbels erzielt werden kann.

Das Befestigungselement ist vorzugsweise fest mit dem zweiten Element verbunden, das heisst, dass sich das Befestigungselement nicht um die Längsachse des zweiten Elements drehen kann. Ein erster Schenkel der mindestens einen Schenkelfeder ist mit dem Befestigungselement verbunden oder liegt an diesem an, während ein zweiter Schenkel drehfest mit dem Rotor verbunden ist.

Eine Schenkelfeder verfügt über zwei Schenkel, zwischen denen sich eine Vielzahl an Windungen der Feder befinden. Vorzugsweise ist die mindestens eine Schenkelfeder derart innerhalb des zweiten Elements angeordnet, dass die Längsachse der Schenkelfeder mit der Längsachse des zweiten Elements zusammenfällt.

Durch die Vorspannkraft der Schenkelfeder wird auf den Rotor ein Drehmoment ausgeübt. Durch dieses Drehmoment wird der Rotor in eine Richtung gedreht, sofern die Drehung des Rotors durch die Arretierung freigegeben ist. Die Schenkelfeder ist dabei derart angeordnet, dass die Vorspannkraft auf den Rotor ein Drehmoment ausübt, welches zu einer Bewegung des zweiten Elements aus dem ersten Element heraus, das heisst zu einer Verlängerung der Hubsäule führt. Dabei wirkt auf das zweite Element eine in die entsprechende Richtung gerichtete Kraft. Bei einem bestimmungsgemässen Gebrauch der Hubsäule steht das erste Element auf einem Untergrund, insbesondere auf einem Boden, wobei die Längsachse des ersten sowie des zweiten Elements senkrecht zum Untergrund stehen. Die Längsachsen des ersten und des zweiten Elements sind demnach im Wesentlichen parallel zur Wirkrichtung der Schwerkraft ausgerichtet. Die auf das zweite Element wirkende Kraft ist demnach im Wesentlichen senkrecht nach oben gerichtet. Dadurch wirkt diese Kraft einer Gewichtskraft eines mit der Hubsäule verbundenen Möbels entgegen. Hierdurch kann die Gewichtskraft des Möbels zumindest teilweise kompensiert werden, was insbesondere die Verlängerung der Hubsäule bzw. das Höherstellen des Möbels erleichtert. Durch eine entsprechende Einstellung der Vorspannkraft der Schenkelfeder kann somit auch die Gewichtskraft eines mit der Hubsäule verbundenen Möbels gänzlich kompensiert werden. In diesem Fall wird das Möbel selbst dann, wenn die Arretierung im zweiten Zustand ist, ohne äussere Krafteinwirkung nicht in der Höhe verstellt, da sich die Gewichtskraft und die auf das zweite Element wirkende Kraft gegenseitig aufheben.

Vorzugsweise ist der mindestens eine Wälzkörper als Kugel, Zylinderrolle, Kegelrolle oder Tonnenrolle ausgestaltet.

Sofern der mindestens eine Wälzkörper als Kugel oder als Zylinderrolle ausgestaltet ist, läuft der mindestens eine Wälzkörper in einem Gewindegang oder greift in diesen ein. Bei der Ausgestaltung des mindestens einen Wälzkörpers als Kegelrolle oder Tonnenrolle läuft der mindestens eine Wälzkörper vorzugsweise auf einem Gewindegang der Spindel.

Vorzugsweise ist zur Einstellung der Vorspannkraft der mindestens einen Schenkelfeder das Befestigungselement kreisbogenförmig um die Längsachse der Schenkelfeder bewegbar.

Durch die kreisförmige Bewegung des Befestigungselements lässt sich die Vorspannkraft der Schenkelfeder, welcher der Federkraft entspricht, einstellen. Das Befestigungselement verfügt hierbei über Mittel, mit denen sich die Drehung des Befestigungselements blockieren lässt. Dadurch kann eine eingestellte Vorspannkraft beibehalten werden. Die Mittel weisen insbesondere einen Hebel oder Griff auf, der durch eine Person bedient werden kann. Ferner verfügt das zweite Element vorzugsweise über Einstellmittel, mit denen sich das Befestigungselement kreisförmig um die Längsachse der Schenkelfeder in Bewegung versetzten lässt.

Das Befestigungselement ist vorzugsweise an einem Schneckenrad angeordnet, welches mittels einer drehfest am zweiten Element verbundenen Schnecke in eine Drehbewegung versetzt werden kann.

Dadurch wird eine besonders einfache Ausführung eines kreisförmig um die Längsachse der Schenkelfeder bewegbaren Befestigungselements erzielt. Zusätzlich kann durch die den Schneckengetrieben innewohnenden Selbsthemmung auf zusätzliche Mittel zum Blockieren der kreisförmigen Bewegung des Befestigungselements um die Längsachse der Schenkelfeder verzichtet werden.

Vorzugsweise weisen das erste Element und das zweite Element einen runden Querschnitt auf, wobei das zweite Element einen kleineren Durchmesser aufweist als das erste Element.

Das zweite Element ist vorzugsweise durch mindestens eine Linearführung innerhalb des ersten Elements linear bewegbar geführt. Durch die Linearführung kann ein Verdrehen des zweiten Elements innerhalb des ersten Elements verhindert werden. Vorzugsweise wird das zweite Element durch mehr als eine Linearführung innerhalb des ersten Elements geführt, insbesondere durch zwei, drei oder vier Linearführungen. Die Linearführung kann beispielsweise als einen in einer Nut laufenden Stift oder als Rollenführung ausgestaltet sein.

Vorzugsweise verfügt das zweite Element über mindestens ein Wälzlager, wobei ein Aussenring des Wälzlagers in eine Nut des ersten Elements eingeführt ist um die mindestens eine Linearführung zu bilden. Dadurch lässt sich auf eine einfache Weise eine Linearführung mit einem sehr geringen Widerstand realisieren, welche zudem platzsparend ist.

Als Wälzlager wird vorzugsweise ein Kugellager verwendet. Alternativ kann jedoch auch ein Zylinderrollenlager oder ein Nadellager verwendet werden. Vorzugsweise verfügt das zweite Element über mehrere um dessen Umfang verteilte Wälzlager, welche in einer entsprechenden Anzahl an Nuten des ersten Elements eingeführt sind.

In einer bevorzugten Ausführungsform verfügt das erste Element über drei Wälzlager, welche jeweils in einem Winkel von 120° relativ zueinander um die Längsachse des zweiten Elements herum angeordnet sind.

In einer weiteren bevorzugten Ausführungsform sind zwei der drei Wälzlager in einem Winkel von 90° relativ zueinander angeordnet, wobei diese beiden Wälzlager je in einem Winkel von 135° zum dritten Wälzlager um die Längsachse des zweiten Elements herum angeordnet sind. Bei dieser Ausführungsform verfügt das erste Element vorzugsweise über 8 Nuten, welche jeweils in einem Winkel von 45° relativ zueinander um die Längsachse des ersten Elements herum angeordnet sind. Dadurch lässt sich das zweite Element in 8 verschiedenen Winkelpositionen in das erste Element einführen.

Der Rotor ist vorzugsweise mit einer Hohlwelle verbunden, welche sich innerhalb des zweiten Elements koaxial zu diesem zu einem zweiten Ende des zweiten Elements hin erstreckt, welches nicht in das erste Element eingeführt ist, wobei die Hohlwelle im Bereich des zweiten Endes des zweiten Elements über eine Verzahnung verfügt.

Vorzugsweise greift die Arretierung im ersten Zustand mit einer am zweiten Element befestigten Zahnstange oder einem drehfest mit dem zweiten Element verbunden Zahnrad in die Verzahnung ein. Dadurch kann sich die Drehwelle und damit auch der mit dieser verbundene Rotor nicht drehen. Durch Anheben, Wegschieben oder Wegschwenken der Zahnstange oder des Zahnrads von der Verzahnung weg kann im zweiten Zustand die Drehung der Hohlwelle sowie des Rotors freigegeben werden.

Ferner kann mittels der Verzahnung die Längenverstellung von mehreren Hubsäulen synchronisiert werden, indem diese mittels mindestens einer Welle verbunden werden, die mit Zahn- oder Kegelrädern jeweils in die Verzahnung der jeweiligen Hubsäulen eingreifen.

Vorzugsweise verfügt der Gewindegang der Spindel über eine variable Steigung. Dadurch kann die je nach Einführtiefe des zweiten Elements in das erste Element unterschiedliche Federkraft der Schenkelfeder kompensiert werden.

Durch die Bewegung des zweiten Elements relativ zum ersten Element wird der Rotor um die Spindel gedreht. Das heisst, dass die Spiralfeder je nach Position des zweiten Elements relativ zum ersten Element mehr oder weniger gespannt ist, was dazu führt, dass die auf den Rotor ausgeübte Federkraft bzw. das durch dieses verursachte Drehmoment variiert. Durch eine entsprechende Variation der Steigung des Gewindeganges kann trotz dieses Umstandes das Ziel erreicht werden, dass durch die Schenkelfeder eine konstante Kraft auf den Rotor und somit auf das zweite Element ausgeübt wird. In Bereichen, in denen die Schenkelfeder weniger gespannt ist und somit eine geringere Federkraft ausgeübt wird, ist die Steigung des Gewindeganges kleiner als in Bereichen, in denen die Schenkelfeder eine höhere Spannung und somit eine höhere Federkraft aufweist.

Vorzugsweise ist der mindestens eine Wälzkörper eine Zylinderrolle, I<egelrolle oder Tonnenrolle, welche als Wälzlager ausgestaltet ist, bei welchem ein Aussenring die Zylinderrolle, I<egelrolle oder Tonnenrolle bildet und im bzw. auf dem Gewindegang der Spindel läuft. Durch diese Anordnung lässt sich eine einfach ausgestaltete, wartungsarme Ausgestaltung des mindestens einen Wälzkörpers erzielen, welche zudem über einen sehr geringen Rollwiderstand verfügt.

Bei dieser Ausführungsform bildet somit der Aussenring des Wälzlagers den Wälzkörper, der im bzw. auf dem Gewindegang der Spindel läuft. Dementsprechend kann der als Wälzlager ausgebildete Wälzkörper über seinen Innenring mit dem Rotor verbunden sein. Der Aussenring weist eine der Form des Wälzkörpers entsprechende Form auf.

Als Wälzlager wird vorzugsweise ein I<ugellager verwendet. Alternativ kann jedoch auch ein Zylinderrollenlager oder ein Nadellager verwendet werden. Vorzugsweise weist der Aussenring des Wälzlagers eine diesen umlaufende Ausbuchtung auf, welche zum Profil des Gewindeganges komplementär ist. Dadurch wird ein besonders guter Eingriff des mindestens einen Wälzkörpers in den Gewindegang der Spindel erzielt.

Zwischen Rotor und Befestigungselement sind vorzugsweise mehrere Schenketfedern, insbesondere zwei Schenkelfedern, parallel eingespannt. Das heisst, dass alle dieser mehreren Schenkelfedern mit einem Schenkel am Rotor befestigt sind, während der andere Schenkel am Befestigungselement anliegt oder mit diesem verbunden ist.

Durch diese Anordnung kann die durch die Vorspannkraft, die die Schenkelfedern erzeugt auf den Rotor ausüben, verstärkt werden.

Die vorliegende Erfindung betrifft ferner ein Möbel mit mindestens einer oben beschriebenen Hubsäule sowie mindestens einem Möbelelement, welches mit der mindestens einen Hubsäule befestigt ist. Das Möbel ist vorzugsweise ein Tisch, wobei in diesem Fall das Möbelelement, an welchem die mindestens eine Hubsäule befestigt ist, eine Tischplatte ist.

Vorzugsweise verfügt das Möbel über mehr als eine Hubsäule, insbesondere über zwei oder vier Hubsäulen. Beispielsweise kann das Möbel ein höhenverstellbarer Schreibtisch sein, welcher über zwei Hubsäulen verfügt, die an einer rechteckigen Tischplatte befestigt sind.

Vorzugsweise ist am Möbelelement eine Welle angebracht, welche über ein Kegelrad verfügt, welches in die Verzahnung der Hohlwelle der mindestens einen Hubsäule eingreift.

Über diese Welle kann die Drehung von Rotoren von mehreren am Möbelelement befestigten Hubsäulen synchronisiert werden. Die Welle verfügt vorzugsweise an beiden Enden über ein Kegelrad, so dass mittels der Welle die Drehung von Rotoren von zwei am Möbelelement befestigten Hubsäulen synchronisiert werden kann. Sofern mehr als zwei Hubsäulen am Möbelelement befestigt sind, werden entsprechend auch mehrere Wellen mit zwei Kegelrädern eingesetzt.

Vorzugsweise ist die Welle mittels einer Halterung am Möbelelement angebracht, wobei die Halterung über eine Doppelschlingfederbremse verfügt, welche auf die Welle einwirkt. Die Doppelschlingfederbremse wirkt dabei als Arretierung, da diese die Drehung der Hohlwelle und somit des mit dieser verbundenen Rotors blockieren und freigeben kann. Vorzugsweise verfügt die Halterung über ein Betätigungselement, beispielsweise ein Hebel mit welchem die Bremswirkung der Doppelschlingfederbremse auf die Welle gelöst werden kann.

Vorzugsweise ist am Möbelelement eine Kurbelwelle angebracht, mit welcher die Schnecke angetrieben werden kann. Dies vereinfacht eine Höhenverstellung des mindestens einen Möbelelements, da dies durch eine Drehung der Kurbelwelle erzielt werden kann.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: ein Schnittbild einer Ausführungsform einer erfindungsgemässen Hubsäule;
- Fig. 2: die Hubsäule gemäss Fig. 1 in einer perspektivischen Sicht;
- Fig. 3: eine Detailansicht des zweiten Endes des zweiten Elements;
- Fig. 4a, 4b: Detailansichten einer zweiten Ausführungsform einer erfindungsgemässen Hubsäule mit als Kugeln ausgebildeten Wälzkörpern;
- Fig. 5a, 5b: Detailansichten einer dritten Ausführungsform einer erfindungsgemässen Hubsäule mit als I<egelrollen ausgebildeten Wälzkörpern.

Grundsätzlich sind in den Figuren gleiche Teile mit gleichen Bezugszeichen versehen.

### Wege zur Ausführung der Erfindung

Die Fig. 1 zeigt ein Schnittbild einer Ausführungsform einer erfindungsgemässen Hubsäule 1. Die Hubsäule 1 umfasst ein erstes Element 2, welches eine umlaufende erste Wandung 6 aufweist, die einen Innenraum umschliesst. Ein zweites Element 3 mit einer zweiten umlaufenden Wandung 7 ist teilweise in das erste Element 2, das heisst in den Innenraum des ersten Elements 2 eingeführt. Ein erstes Ende des zweiten Elements 3 befindet sich innerhalb des ersten Elements 2, während ein zweites Ende des zweiten Elements 3, welches dem ersten Ende gegenüberliegt, aus diesem herausragt.

Bei der gezeigten Ausführungsform weisen beide Elemente 2, 3 einen runden Querschnitt auf, wobei der Durchmesser des zweiten Elements 3 kleiner ist als der Durchmesser des ersten Elements 2. Das zweite Element 3 ist im ersten Element 2 linear verschiebbar. Das heisst, dass das zweite Element 3 entlang einer Längsachse A des ersten Elements in diesem linear bewegbar ist. Das zweite Element 3 weist dieselbe Längsachse A auf wie das erste Element 3.

Das zweite Element 3 ist über Linearführungen im ersten Element 2 verschiebbar gelagert. Die Linearführungen weisen an der zum Innenraum gerichteten Seite der ersten Wandung 2 Nuten 19.1, 19.2 auf, in denen jeweils ein Aussenring von Wälzlagern 18.1, 18.2, welche an einem ersten Ende des zweiten Elements 3 angeordnet sind, laufen. Bei der gezeigten Ausführungsform weist das erste Element acht Nuten 19.1, 19.2 auf, von denen in der Fig. 1 nur zwei sichtbar sind, welche jeweils um 45° zueinander versetzt um die Längsachse A an der ersten Wandung 6 verteilt sind. Ferner verfügt das zweite Element 3 über drei Wälzlager 18.1, 18.2, von denen in der Fig. 1 nur zwei sichtbar sind. Das erste Wälzlager 18.1 und das zweite Wälzlager 18.2 stehen in einem Winkel von 135° um die Längsachse A zueinander, während das dritte, hier nicht sichtbare Wälzlager jeweils in einem Winkel von 90° relativ zum ersten Wälzlager 18.1 und zum zweiten Wälzlager 18.2 steht.

Das erste Element 2 verfügt ferner über eine geschlossene Fläche 24 an ihrem ersten Ende. Mittels dieser geschlossenen Fläche 24 kann das erste Element 2 auf einen Boden gestellt werden. An dieser geschlossenen Fläche 24 ist mittig innerhalb des ersten Elements 2 eine Spindel 4 befestigt. Die Spindel 4 erstreckt sich entlang der Längsachse A des ersten Elements 2 nicht ganz bis zu dessen zweiten Ende. Das heisst, die Spindel 4 ragt nicht aus dem Innenraum des ersten Elements 2. Die Spindel 4 verfügt über einen Gewindegang 5 mit variabler Steigung. Die Steigung des Gewindegangs 5 nimmt vom ersten Ende der Spindel 4 zu dessen zweiten Ende hin ab.

Im zweiten Element 3 ist im Bereich von dessen erstem Ende ein Rotor 8 angeordnet. Der Rotor 8 ist drehbar am zweiten Element 3 gelagert, so dass dieser um die Längsachse A frei drehen kann, jedoch relativ zum zweiten Element 3 nicht verschoben werden kann. Am Rotor 8 sind drei als Zylinderrollen ausgebildete Wälzkörper 9.1 angeordnet (von denen in der Fig. 1 nur eine sichtbar ist), welche in den Gewindegang 5 der Spindel 4 eingreifen. Die Wälzkörper 9.1 sind in einem Winkel relativ zum Rotor 8 angebracht, so dass diese im Wesentlichen spielfrei in den Gewindegang 5 eingreifen können. Durch eine Drehung des Rotors 8 wird über den Eingriff der Wälzkörper 9.1 in den Gewindegang 5 bewegt sich das zweite Element 3 linear relativ zum ersten Element 2.

Im Bereich des zweiten Endes verfügt das zweite Element 3 über zwei Befestigungselemente 15.1, 15.2. Zwischen den Befestigungselementen 15.1, 15.2 und dem Rotor 8 sind zwei Schenkelfedern 14.1, 14.2 eingespannt. Die Schenkelfedern 14.1, 14.2 sind rotationsfest mit dem Rotor 8 sowie dem jeweiligen Befestigungselement 15.1, 15.2 befestigt. Die Schenkelfedern 14.1, 14.2 üben eine Vorspannkraft auf den Rotor 8 aus. Diese Vorspannkraft erzeugt auf den Rotor 8 ein Drehmoment. Die Schenkelfedern 14.1, 14.2 sind dabei derart vorgespannt, dass das Drehmoment den Rotor 8 in jene Richtung dreht, welche eine Bewegung des zweiten Elements 3 aus dem ersten Element 2 erzeugt. Sofern die Hubsäule 1 auf einem Boden steht, bewirkt die Vorspannkraft somit eine Verlängerung der Hubsäule 1. Durch die Vorspannkraft kann nun das Gewicht eines an der Hubsäule 1 befestigten Möbels kompensiert werden. Das heisst, dass die Vorspannkraft derart gewählt wird, dass diese im Wesentlichen der Gewichtskraft des mit der Hubsäule 1 verbundenen Möbels entspricht. So lässt sich die Höhe des Möbels durch eine Person relativ einfach und ohne grösseren Kraftaufwand einstellen.

Die Vorspannkraft, die die Schenkelfedern 14.1, 14.2 auf den Rotor 8 ausüben, ist je nach Position des Rotors 8 entlang der Spindel 4 unterschiedlich, da die Schenkelfedern 14.1, 14.2 durch die Drehung des Rotors 8 mehr oder weniger aus ihrer Ruhelage verdreht sind. Um die vom Rotor 8 auf das zweite Element 3 wirkende Vorspannkraft in jeder Position des Rotors 8 entlang der Länge der Spindel 4 im Wesentlichen konstant zu halten weist die Spindel 4 die oben erwähnte variable Steigung des Gewindeganges auf.

Im Bereich des zweiten Endes des zweiten Elements 3 ist ein Schneckenrad 16 angeordnet mit welchem die Befestigungselemente 15.1, 15.2 verbunden sind. Durch Drehen einer Schnecke 15 (siehe Fig. 3) kann das Schneckenrad 16 gedreht werden. Durch diese Drehung lässt sich die Vorspannkraft der Schenkelfedern 14.1, 14.2 variieren, da gleichzeitig die Befestigungselemente 15.1, 15.2 gedreht werden.

Der Rotor 8 ist mit einer Hohlwelle 12 verbunden, welche sich innerhalb der Windungen der Schenkelfedern 14.1, 14.2 in Richtung des zweiten Endes des zweiten Elements 3 erstreckt. Im Bereich des zweiten Endes des zweiten Elements 3 weist die Hohlwelle 12 eine Verzahnung 13 auf. In diese Verzahnung 13 greift ein Kegelrad 11 ein. Das Kegelrad 11 sowie die Verzahnung 13 bilden zusammen eine Arretierung 10, mit welcher in einem ersten Zustand die Drehung des Rotors 8 relativ zur Spindel 4 blockiert und in einem zweiten Zustand freigegeben wird. Im ersten Zustand wird die Drehung des Kegelrades 11 blockiert und im zweiten Zustand freigegeben. Dies kann durch das Vorsehen eines geeigneten Mechanismus erzielt werden. Beispielsweise kann das Kegelrad 11 mit einer Welle (nicht gezeigt) verbunden werden, mit welcher eine Doppelschlingfederbremse zusammenwirkt.

Am zweiten Ende des zweiten Elements 3 ist ein Befestigungselement 21 angeordnet, mit welchem die Hubsäule 1 an einem Möbel, insbesondere an einer Tischplatte befestigt werden kann. Im Bereich des zweiten Endes des ersten Elements 2 ist ferner ein Flansch angeordnet.

Die Fig. 2 zeigt die Hubsäule gemäss Fig. 1 in einer perspektivischen Sicht, wobei die erste Wandung 6 und die zweite Wandung 7 aus darstellerischen Gründen weggelassen wurden. In dieser Darstellung gut ersichtlich ist die Anordnung der drei Wälzlager 18.1, 18.2, 18.3, welche zusammen mit den Nuten 19.1, 19.2 des ersten Elements 2 die Linearführungen bilden. Auch gut ersichtlich ist die geneigte Anordnung der als Zylinderrollen ausgebildeten Wälzkörper 9.1, 9.2 des Rotors 8, welche in den Gewindegang 5 der Spindel 4 eingreifen.

Im Unterschied zum Schnittbild gemäss Fig. 1 ist das Schneckenrad 16 bei der perspektivischen Sicht gemäss Fig. 2 besser zu erkennen. Die Schnecke 17 wird durch eine Halterung 22 relativ zum zweiten Element 3 drehfest gehalten.

Die Fig. 3 ist eine Detailansicht des zweiten Endes des zweiten Elements 3 in einer perspektivischen Sicht. Gut zu erkennen ist die Schnecke 17, welche mit dem Schneckenrad 16 im Eingriff steht. Das Schneckenrad 17 verfügt über einen Innen-Sechskant Antrieb 25. Über diesen Innen-Sechskant Antrieb 25 kann die Schnecke 17 mit einem Sechskantschlüssel in Drehung versetzt werden.

Das Kegelrad 11 ist im Deckel 23 drehbar gelagert und steht mit der Verzahnung 13 der Hohlwelle 12 im Eingriff. Das Kegelrad 11 weist eine zentrale Bohrung 26 auf, mit welcher das Kegelrad 17 mit einer Welle (nicht gezeigt) in Eingriff gebracht werden kann.

Die Figuren 4a und 4b zeigen Detailansichten einer zweiten Ausführungsform einer erfindungsgemässen Hubsäule 1, bei welcher die Wälzkörper 9.1 - 9.3 als Kugeln ausgebildet sind. Fig. 4a zeigt eine perspektivische Ansicht der Spindel 4, welche drei Gewindegänge 5.1 - 5.3 aufweist, in denen jeweils ein als Kugel ausgebildeter Wälzkörper 9.1 - 9.3 läuft. Die drei Wälzkörper 9.1 - 9.3 sind jeweils in einem Winkel von 120° zueinander angeordnet, was auf dem Schnittbild der Fig. 4b gut ersichtlich ist. Die Gewindegänge 5.1 - 5.3 der Spindel 4 weisen einen runden Querschnitt auf, so dass die als Kugeln ausgebildeten Wälzkörper 9.1 - 9.3 möglichst spielfrei in diese laufen können.

Die Figuren 5a und 5b zeigen Detailansichten einer dritten Ausführungsform einer erfindungsgemässen Hubsäule 1, bei welcher die Wälzkörper 9.1 - 9.3 als Kegelrollen ausgebildet sind. Die Fig. 5a stellt eine perspektivische Ansicht der Spindel 4 mit den Wälzkörpern 9.1 - 9.3 dar, während die Fig. 5b ein Schnittbild ist. Diese Wälzkörper 9.1-9.3 laufen auf den Gewindegängen 5.1 - 5.3 der Spindel 4, welche als Flächen auf der Oberfläche der Spindel 4 ausgebildet sind. Jede der als Kegelrollen ausgebildeten Wälzkörper 9.1 - 9.3 weist eine Achsen 27.1 - 27.3, mit denen die Wälzkörper 9.1 - 9.3 mit dem Rotor 8 verbunden.

## Patentansprüche

1. Hubsäule (1) für ein Möbel, insbesondere für einen Tisch, umfassend ein erstes Element (2) sowie ein zweites Element (3), welches mindestens teilweise in das erste Element (2) eingeführt ist, wobei das erste Element (2) über eine Spindel (4) verfügt, welche sich entlang der Längsachse des ersten Elements (2) erstreckt und mindestens teilweise in das zweite Element (3) ragt, und wobei das zweite Element (3) über ein in diesem drehbar gelagerten Rotor (8) verfügt, welcher mindestens einen Wälzkörper (9) aufweist, der in oder auf einem Gewindegang (5) der Spindel (4) läuft, wobei durch eine Drehung des Rotors (8) relativ zur Spindel (4) eine lineare Bewegung des zweiten Elements (3) relativ zum ersten Element (2) erfolgt, wobei das zweite Element (3) über eine Arretierung (10) verfügt, welche in einem ersten Zustand die Drehung des Rotors (8) relativ zur Spindel (4) blockiert und in einem zweiten Zustand die Drehung des Rotors (8) relativ zur Spindel (4) freigibt, wobei zwischen Rotor (8) sowie einem Befestigungselement (15.1, 15.2), welches am zweiten Element (3) befestigt ist, mindestens eine Schenkelfeder 14.1, 14.2) eingespannt ist, so dass diese auf den Rotor (8) eine Vorspannkraft ausübt.

2. Hubsäule (1) gemäss Anspruch 1, **dadurch gekennzeichnet, dass** der mindestens eine Wälzkörper (9) als Kugel, Zylinderrolle, Kegelrolle oder Tonnenrolle ausgestaltet ist.

3. Hubsäule (1) gemäss einem der Ansprüche 1 oder 2, **dadurch gekennzeichnet, dass** zur Einstellung der Vorspannkraft der mindestens einen Schenkelfeder (14.1, 1.42) das Befestigungselement (15.1, 15.2) kreisbogenförmig um die Längsachse der Schenkelfeder (14.1, 14.2) bewegbar ist.

4. Hubsäule (1) gemäss Anspruch 3, **dadurch gekennzeichnet, dass** das Befestigungselement (15.1, 15.2) an einem Schneckenrad (16) angeordnet ist, welches mittels einer drehfest am zweiten Element (3) verbundenen Schnecke (17) in eine Drehbewegung versetzt werden kann.

5. Hubsäule (1) gemäss einem der Ansprüche 1 bis 4, **dadurch gekennzeichnet, dass** das erste Element (2) und das zweite Element (3) einen runden Querschnitt aufweisen, wobei das zweite Element (3) einen kleineren Durchmesser aufweist als das erste Element (2).

6. Hubsäule (1) gemäss Anspruch 1 bis 5, **dadurch gekennzeichnet, dass** das zweite Element (3) durch mindestens eine Linearführung innerhalb des ersten Elements (2) linear bewegbar geführt ist.

7. Hubsäule (1) gemäss Anspruch 6, **dadurch gekennzeichnet, dass** das zweite Element (3) über mindestens ein Wälzlager (18.1, 18.2, 18.3) verfügt, wobei ein Aussenring des Wälzlagers (18.1, 18.2, 18.3) in eine Nut (19.1, 19.2) des ersten Elements (2) eingeführt ist um die mindestens eine Linearführung zu bilden.

8. Hubsäule (1) gemäss einem der Ansprüche 1 bis 7, **dadurch gekennzeichnet, dass** der Rotor (8) mit einer Hohlwelle (12) verbunden ist, welche sich innerhalb des zweiten Elements (3) koaxial zu diesem zu einem zweiten Ende des zweiten Elements (3) hin erstreckt, welches nicht in das erste Element (2) eingeführt ist, wobei die Hohlwelle (12) im Bereich des zweiten Endes des zweiten Elements (3) über eine Verzahnung verfügt.

9. Hubsäule (1) gemäss einem der Ansprüche 1 bis 8, **dadurch gekennzeichnet, dass** der Gewindegang (5) der Spindel (4) über eine variable Steigung verfügt.

10. Hubsäule (1) gemäss einem der Ansprüche 1 bis 9, **dadurch gekennzeichnet, dass** der mindestens eine Wälzkörper (9) eine Zylinderrolle, I<egelrolle oder Tonnenrolle ist, welche als Wälzlager ausgestaltet ist, bei welchem ein Aussenring die Zylinderrolle, Kegelrolle oder Tonnenrolle bildet und im bzw. auf dem Gewindegang (5) der Spindel (4) läuft.

11. Hubsäule (1) gemäss einem der Ansprüche 1 bis 10, **dadurch gekennzeichnet, dass** zwischen Rotor (8) und Befestigungselement (15.1, 15.2) mehrere Schenkelfedern (14.1, 14.2), insbesondere zwei Schenkelfedern (14.1, 14.2), parallel eingespannt sind.

12. Möbel, insbesondere Tisch mit mindestens einer Hubsäule (1) gemäss einem der Ansprüche 1 bis 11 sowie einem Möbelelement, insbesondere einer Tischplatte, an welcher das zweite Element (3) der Hubsäule (1) befestigt ist.

13. Möbel gemäss Anspruch 12 sowie 8, **dadurch gekennzeichnet, dass** am Möbelelement eine Welle angebracht ist, welche über ein Kegelrad (11) verfügt, welches in die Verzahnung der Hohlwelle (12) der mindestens einen Hubsäule (1) eingreift.

14. Möbel gemäss Anspruch 13, **dadurch gekennzeichnet, dass** die Welle mittels einer Halterung (22) am Möbelelement angebracht ist, wobei die Halterung (22) über eine Doppelschlingfederbremse verfügt, welche auf die Welle einwirkt.

15. Möbel gemäss Anspruch 13 oder 14 sowie Anspruch 4, **dadurch gekennzeichnet, dass** am Möbelelement eine Kurbelwelle angebracht ist, mit welcher die Schnecke (17) angetrieben werden kann.

## Claims

1. Lifting column (1) for a piece of furniture, in particular for a table, comprising a first element (2) and a second element (3) which is at least partially inserted into the first element (2), wherein the first element (2) has a spindle (4) which extends along the longitudinal axis of the first element (2) and projects at least partially into the second element (3), and wherein the second element (3) has a rotor (8) rotatably mounted therein, which rotor (8) has at least one rolling body (9) which runs in or on a thread (5) of the spindle (4), a linear movement of the second element (3) relative to the first element (2) being effected by a rotation of the rotor (8) relative to the spindle (4), the second element (3) having a locking device (10) which in a first state blocks the rotation of the rotor (8) relative to the spindle (4) and in a second state releases the rotation of the rotor (8) relative to the spindle (4), wherein at least one torsion spring (14.1, 14.2) is clamped between the rotor (8) and a fastening element (15.1, 15.2), so that the torsion spring (14.1, 14.2) exerts a pre-tensioning force on the rotor (8).

2. Lifting column (1) according to claim 1, **characterised in that** the at least one rolling body (9) is configured as a roller ball, a cylindrical roller, a tapered roller or a barrel roller.

3. Lifting column (1) according to any of the claims 1 or 2, **characterised in that**, in order to adjust the pre-tensioning force of the at least one torsion spring (14.1, 14.2), the fastening element (15.1, 15.2) can be moved in the shape of an arc around the longitudinal axis of the torsion spring (14.1, 14.2).

4. Lifting column (1) according to claim 3, **characterised in that** the fastening element (15.1, 15.2) is arranged on a worm wheel (16) which can be set into a rotary movement by means of a worm (17) connected in a rotationally fixed manner to the second element (3).

5. Lifting column (1) according to any of the claims 1 to 4, **characterised in that** the first element (2) and the second element (3) have a circular cross-section, the second element (3) having a smaller diameter than the first element (2).

6. Lifting column (1) according to any of the claims 1 to 5, **characterised in that** the second element (3) is guided linearly within the first element (2) by at least one linear guide.

7. Lifting column (1) according to claim 6, **characterised in that** the second element (3) has at least one rolling bearing (18.1, 18.2, 18.3), an outer ring of the rolling bearing (18.1, 18.2, 18.3) being inserted into a groove (19.1, 19.2) of the first element (2) to form the at least one linear guide.

8. Lifting column (1) according to any of the claims 1 to 7, **characterised in that** the rotor (8) is connected to a hollow shaft (12) which extends within the second element (3) coaxially therewith towards a second end of the second element (3) which is not inserted into the first element (2), the hollow shaft (12) comprising a toothing in the region of the second end of the second element (3).

9. Lifting column (1) according to any of the claims 1 to 8, **characterised in that** the thread (5) of the spindle (4) has a variable pitch.

10. Lifting column (1) according to any of the claims 1 to 9, **characterised in that** the at least one rolling body (9) is a cylindrical roller, tapered roller or barrel roller, which is designed as a rolling bearing, in which an outer ring forms the cylindrical roller, tapered roller or barrel roller and runs in or on the thread (5) of the spindle (4).

11. Lifting column (1) according to any of the claims 1 to 10, **characterised in that** several torsion springs (14.1, 14.2), in particular two torsion springs (14.1, 14.2), are clamped in parallel between the rotor (8) and the fastening element (15.1, 15.2).

12. Furniture, in particular a table, with at least one lifting column (1) according to one of the claims 1 to 11 as well as a furniture element, in particular a table top, to which the second element (3) of the lifting column (1) is attached.

13. Furniture according to claim 12 and 8, **characterised in that** a shaft is attached to the furniture element, which shaft has a bevel gear (11) which engages in the toothing of the hollow shaft (12) of the at least one lifting column (1).

14. Furniture according to claim 13, **characterised in that** the shaft is attached to the furniture element by means of a holder (22), the holder (22) having a double loop spring brake which acts on the shaft.

15. Furniture according to claim 13 or 14 and claim 4, **characterised in that** a crankshaft is attached to the furniture element, with which the worm (17) can be driven.

## Revendications

1. Colonne de levage (1) pour un meuble, notamment pour une table, comprenant un premier élément (2) ainsi qu'un deuxième élément (3), lequel est introduit au moins partiellement dans le premier élément (2), le premier élément (2) disposant d'une broche (4), laquelle s'étend le long de l'axe longitudinal du premier élément (2) et saillit au moins partiellement dans le deuxième élément (3) et le deuxième élément (3) disposant d'un rotor (8), logé de manière rotative dans celui-ci, lequel comporte au moins un corps de roulement (9), qui circule dans ou sur un filet (5) de la broche (4), par une rotation du rotor (8) par rapport à la broche (4) s'effectuant un déplacement linéaire du deuxième élément (3) par rapport au premier élément (2), le deuxième élément (3) disposant d'un dispositif de blocage (10), lequel dans un premier état, bloque la rotation du rotor (8) par rapport à la broche (4) et dans un deuxième état, libère la rotation du rotor (8) par rapport à la broche (4), entre le rotor (8) ainsi qu'un élément de fixation (15.1, 15.2), lequel est fixé sur le deuxième élément (3) étant enserré au moins un ressort à branches (14.1, 14.2), de manière à ce que celui-ci exerce sur le rotor (8) une force de précontrainte.

2. Colonne de levage (1) selon la revendication 1, **caractérisée en ce que** l'au moins un corps de roulement (9) est conçu sous la forme d'une bille, d'un rouleau cylindrique, d'un rouleau conique ou d'un rouleau sphérique.

3. Colonne de levage (1) selon l'une quelconque des revendications 1 ou 2, **caractérisée en ce que** pour régler la force de précontrainte de l'au moins un ressort à branches (14.1, 1.42), l'élément de fixation (15.1, 15.2) est mobile en forme d'arc de cercle autour de l'axe longitudinal du ressort à branches (14.1, 14.2).

4. Colonne de levage (1) selon la revendication 3, **caractérisée en ce que** l'élément de fixation (15.1, 15.2) est placé sur une roue hélicoïdale (16), laquelle au moyen d'une vis sans fin (17) assemblée de manière solidaire en rotation avec le deuxième élément (3) peut être mise en rotation.

5. Colonne de levage (1) selon l'une quelconque des revendications 1 à 4, **caractérisée en ce que** le premier élément (2) et le deuxième élément (3) présentent une section transversale ronde, le deuxième élément (3) présentant un diamètre inférieur à celui du premier élément (2).

6. Colonne de levage (1) selon la revendication 1 à 5, **caractérisée en ce que** le deuxième élément (3) est guidé en étant mobile de manière linéaire par au moins un guidage linéaire à l'intérieur du premier élément (2) .

7. Colonne de levage (1) selon la revendication 6, **caractérisée en ce que** le deuxième élément (3) dispose d'au moins un roulement (18.1, 18.2, 18.3), une bague extérieure du roulement (18.1, 18.2, 18.3) étant introduite dans une rainure (19.1, 19.2) du premier élément (2), pour constituer l'au moins un guidage linéaire.

8. Colonne de levage (1) selon l'une quelconque des revendications 1 à 7, **caractérisée en ce que** le rotor (8) est assemblé avec un arbre creux (12), lequel s'étend à l'intérieur du deuxième élément (3), de manière coaxiale à celui-ci vers une deuxième extrémité du deuxième élément (3), laquelle n'est pas introduite dans le premier élément (2), l'arbre creux (12) disposant d'une denture dans la zone de la deuxième extrémité du deuxième élément (3).

9. Colonne de levage (1) selon l'une quelconque des revendications 1 à 8, **caractérisée en ce que** le filet (5) de la broche (4) dispose d'un pas variable.

10. Colonne de levage (1) selon l'une quelconque des revendications 1 à 9, **caractérisée en ce que** l'au moins un corps de roulement (9) est un rouleau cylindrique, un rouleau conique ou un rouleau sphérique, lequel est conçu sous la forme d'un roulement sur lequel une bague extérieure constitue le rouleau cylindrique, le rouleau conique ou le rouleau sphérique et circule dans ou sur le filet (5) de la broche (4).

11. Colonne de levage (1) selon l'une quelconque des revendications 1 à 10, **caractérisée en ce qu'**entre le rotor (8) et l'élément de fixation (15.1, 15.2), plusieurs ressorts à branches (14.1, 14.2), notamment deux ressorts à branches (14.1, 14.2) sont enserrés de manière parallèle.

12. Meuble, notamment table, pourvu d'au moins une colonne de levage (1) selon l'une quelconque des revendications 1 à 11, ainsi que d'un élément de meuble, notamment d'un plateau de table, sur lequel est fixé le deuxième élément (3) de la colonne de levage (1).

13. Meuble selon la revendication 12 ainsi que 8, **caractérisé en ce que** sur l'élément de meuble est monté un arbre, lequel dispose d'une roue conique (11), laquelle s'engage dans la denture de l'arbre creux (12) de l'au moins une colonne de levage (1).

14. Meuble selon la revendication 13, **caractérisé en ce que** l'arbre est monté au moyen d'un support (22) sur l'élément de meuble, le support (22) disposant d'un frein à ressort à double boucle, lequel agit sur l'arbre.

15. Meuble selon la revendication 13 ou 14, ainsi que la revendication 4, **caractérisé en ce que** sur l'élément de meuble est monté un vilebrequin, à l'aide duquel la vis sans fin (17) peut être entraînée.
